# EUROPÄISCHE PATENTSCHRIFT

(11) **EP 3 826 511 B1**
(45) Veröffentlichungstag und Bekanntmachung des Hinweises auf die Patenterteilung: **18.09.2024**
(21) Anmeldenummer: 19745028.1
(22) Anmeldetag: 02.07.2019
(51) Int. Cl.: A47C 23/06

(54) **LATTENROST**
SLATTED GRATE
CAILLEBOTIS

(30) Priorität: 24.07.2018 AT 506392018
(43) Veröffentlichungstag der Anmeldung: 02.06.2021
(73) Patentinhaber: Flexinno GmbH, 5753 Saalbach (AT)
(72) Erfinder: LANGEGGER, Josef, 5753 Saalbach (AT); LANGEGGER, Johannes, 5754 Hinterglemm (AT)
(74) Vertreter: Torggler & Hofmann Patentanwälte - Innsbruck
(86) Internationale Anmeldenummer: PCT/AT2019/060218
(87) Internationale Veröffentlichungsnummer: WO 2020/019007

(56) Entgegenhaltungen:
- WO-A1-90/14781
- DE-A1- 19 634 339
- DE-A1- 3 815 098

## Beschreibung

Die Erfindung betrifft einen Lattenrost für ein Liege- oder Sitzmöbel mit den Merkmalen des Oberbegriffs des Anspruchs 1.

Lattenroste mit daran angeordneten Zonenelementen der eingangs genannten Art sind beispielsweise aus der EP 0923331 B1 und der DE3815098A1 bekannt. Diese weisen jedoch erhebliche Nachteile hinsichtlich der Lagerung der einzelnen Zonenelemente auf. Die Lagerung der Zonenelemente erfolgt beim Stand der Technik über eine mechanische Verbindung zwischen dem Rahmen und den Zonenelementen. Dies wird beispielsweise über Stäbe realisiert, die sich in einer korrespondierenden Öffnung entlang ihrer Längsrichtung bewegen lassen und somit einen gewissen Bewegungsfreiraum zwischen Rahmen und Zonenelement freigeben. Dieser Bewegungsfreiraum wird zur Anpassung an den Körper eines Benutzers des Lattenrostes verwendet. Dennoch entstehen beim im Stand der Technik gezeigten Lattenrost folgende Nachteile:
- Dadurch, dass die Stäbe der mechanischen Lagerung nur entlang deren Längsachse beweglich gelagert sind, wird die Bewegungsfreiheit der Zonenelemente stark eingeschränkt. Somit können die Zonenelemente nicht relativ zum Rahmen wippen oder pendeln und sich zusätzlich an den Körper des Benutzers anpassen. Durch die Linearbewegung der Stäbe ist nur eine Bewegung der Zonenelemente in einer vertikaler Richtung möglich.
- Zudem kommt es an den Kontaktstellen zwischen Stab und Öffnung zur Reibung, was zu Verschleiß führen kann.
- Durch die Reibung zwischen der Öffnung und dem Stab können Geräusche für den Benutzer des Lattenrostes entstehen. Störende Geräusche an einem Lattenrost sind in vielerlei Hinsicht für den Benutzer nicht akzeptabel.
- Zudem können durch die überlagerten Bewegungen zwischen dem Zonenelement und dem Rahmen Verspannungen an der Längsführung zwischen dem Stab und der korrespondierenden Öffnung entstehen, was zur Blockierung des Zonenelementes führt.

Die DE 29902965 U1 zeigt ein Unterstützungselement, das entweder in einer Matratze eingearbeitet ist oder an einem Bettunterrahmen befestigt ist. Das Unterstützungselement weist Drehlager zur Anpassung an den menschlichen Körper auf. Querlatten sind in Endkappenelementen befestigt. Im Falle der Befestigung am Bettunterrahmen ergibt sich nur eine ungenügende Flexibilität für den Benutzer.

Die Erfindung hat es sich daher zur Aufgabe gemacht, einen gegenüber dem Stand der Technik verbesserten Lattenrost anzugeben.

Dies wird beim erfindungsgemäßen Lattenrost durch die Merkmale des Kennzeichens des Anspruchs 1 erreicht.

Wenn zumindest ein elastisches Querverspannungsmittel vorgesehen ist, wobei die Zonenelemente über zumindest ein Querverspannungsmittel mit einer Längsseite des Rahmens verbunden sind, muss keine komplizierte und störanfällige und auch geräuschentwickelnde mechanische Verbindung zwischen den Zonenelementen und dem Rahmen verwendet werden. Durch die Verwendung der Querverspannungsmittel und Längsverspannungsmittel ist es möglich, dass die Zonenelemente beweglich im Rahmen verspannt und gelagert sind, wodurch die Zonenelemente durch das zumindest eine elastische Querverspannungsmittel und das zumindest eine elastische Längsverspannungsmittel beabstandet zum Rahmen am Rahmen oder im Rahmen hängend gelagert sind und die Beweglichkeit der wenigstens zwei Zonenelemente durch die Spannung des Tragmittels verstellbar und einschränkbar ist. Es kommt somit nicht zu einer mittelbaren Berührung zwischen den Zonenelementen und dem Rahmen. Durch die elastischen Querverspannungsmittel und Längsverspannungsmittel wird genügend Bewegungsfreiheit für die Zonenelemente hergestellt, um sich an den Körper des Benutzers anpassen zu können. Sollten die Zonenelemente weniger nachgiebig sein, wird das Tragmittel stärker gespannt. Sollte eine weitere Einstellung der Zonenelemente erfolgen, kann das Tragmittel entsprechend weniger stark gespannt werden.

Wenn zwischen jedem der zumindest zwei Zonenelemente zumindest zwei elastische Längsverspannungsmittel angeordnet sind, wobei die so miteinander verbundenen, wobei zumindest zwei Zonenelemente durch zumindest zwei weitere Längsverspannungsmittel mit den zwei gegenüberliegenden Querseiten des Rahmens verbunden sind, entsteht eine stabilere Aufhängung der Zonenelemente am Rahmen. Die Kräfte können besser auf mehrere Längsverspannungsmittel und Querverspannungsmittel aufgeteilt werden. Die Längsverspannungsmittel sind dabei beabstandet und parallel zueinander entlang der Längserstreckung des Rahmens oder in anderen Worten: parallel zu den Längsseiten des Rahmens angeordnet. Die Querverspannungsmittel spannen die Zonenelemente jeweils auf beide Seiten in Richtung der Quererstreckung ab.

Wenn die Längsverspannungsmittel und die Querverspannungsmittel durch ummantelte Gummiseile und/oder Federelemente ausgebildet sind, welche über wenigstens ein Befestigungselement mit dem Rahmen und/oder einem Zonenelement verbunden sind, so entsteht eine flexible, stabile und langlebige Abspannung der Zonenelemente im Rahmen. Die Ummantelung der Gummiseile verhindert eine Beschädigung des darunterliegenden Gummis. Weiters verhindert die Ummantelung, dass sich der Gummi zu weit dehnt, in anderen Worten kann die Ummantelung auch als "Endanschlag" dienen, sodass die Zonenelemente nicht mit dem Rahmen kollidieren können. Es kann auch ein Mix aus Federelementen, beispielsweise Stahlfedern und Gummiseilen, an einem Lattenrost angeordnet sein. Die Verwendung entweder von Gummiseilen oder Federelementen ist ebenfalls möglich. Die Querverspannungs- und Längsverspannungsmittel werden über Befestigungselemente mit dem Rahmen und/oder dem Zonenelement verbunden - diese Befestigungselemente können beispielsweise durch Schraubösen oder andere Mittel ausgebildet sein. Es wäre auch denkbar, dass das Längsverspannungs- und Querverspannungsmittel einfach an den Enden Kauschen oder Ösen ausbilden, welche mittelbar oder unmittelbar als Befestigungsmittel mit dem Zonenelement und/oder dem Rahmen verbunden werden.

Wenn jedes Zonenelement durch zumindest zwei gegenüberliegende Trägerelemente ausgebildet wird, wobei die Trägerelemente miteinander durch einen Steg verbunden sind, wird ein leichtes, kompaktes und stabiles Zonenelement hergestellt. Weiters kann im Falle einer Beschädigung, beispielsweise eines Trägerelementes oder auch eines Steges, ein einfacher Austausch der Komponenten erfolgen. Es muss nicht das gesamte Zonenelement gewechselt werden. Zudem ist es möglich, beispielsweise bei unterschiedlich breiten Lattenrosten dasselbe Trägerelement zu verwenden und nur einen entsprechend längeren oder kürzeren Steg zur Anpassung an die Breite des Lattenrostes herzustellen.

Wenn jedes Zonenelement zumindest ein Lagerelement zur Aufnahme des zumindest einen Querverspannungsmittels und/oder des zumindest einen Längsverspannungsmittel aufweist, so kann der Angriffspunkt oder Anschlagpunkt der Längs- und Querverspannungsmittel definiert am Zonenelement erfolgen. Dabei kann das zumindest eine Lagerelement am zumindest einen Steg angeordnet sein. Es können auch nur die Querverspannungsmittel am Lagerelement eingreifen, während die Längsverspannungsmittel direkt am zumindest einen Steg und/oder am Trägerelement angeschlagen sind.

Wenn jedes der zwei Zonenelemente wenigstens ein, vorzugsweise elastisches, Verbundelement zur Aufnahme der wenigstens einen Latte aufweist, so kann eine zusätzliche Flexibilität für den Benutzer erreicht werden. Nicht nur jedes der einzelnen Zonenelemente ist beweglich im Rahmen gelagert, sondern auch die auf dem Zonenelement befindliche Latte. Die Latte selbst ist in sich ebenfalls nachgiebig oder rückfedernd, was den Komfort des Lattenrostes zusätzlich steigert.

Wenn durch die Abspannung der zumindest zwei Zonenelemente im Rahmen ein Querabstand und ein Längsabstand zwischen den wenigstens zwei Zonenelementen und dem Rahmen herstellbar ist, wodurch ein mittelbarer Kontakt zwischen dem Rahmen und den zumindest zwei Zonenelementen verhindert wird, wird eine Geräuschentwicklung, ein Verkanten der Zonenelemente an einer mechanischen Führung und ein Verschleiß verhindert. Weiters wird verhindert, dass der Benutzer beim Benutzen des Lattenrostes ein unangenehmes, hartes Anschlagen der Zonenelemente am Rahmen in einer Endstellung spürt, da die Zonenelemente aufgrund der Abstände zum Rahmen keinen Kontakt zu diesem herstellen können.

Wenn der Rahmen durch die zwei Längsseiten ausgebildet wird, welche sich parallel gegenüberliegend entlang der Längserstreckung des Rahmens erstrecken und durch zwei parallel gegenüberliegende Querseiten voneinander beabstandet werden, wird ein kostengünstiger und stabiler Rahmen erzeugt. Dieser kann zusätzlich noch einmal durch zwischen den zwei parallel gegenüberliegenden Querseiten angebrachte Querverstrebungen verstärkt werden.

Wenn entlang der Längsseiten und entlang der Längserstreckung eine Mehrzahl von Rahmenrollkörpern zur Aufnahme des wenigstens einen Tragmittels angeordnet sind, kann über die Rahmenrollkörper und das Tragmittel die Lagerung und Einstellung der Zonenelemente erfolgen. Die Hauptlagerung kann dabei durch die Quer- und Längsspannmittel hergestellt sein. Diese definieren die Lage und Position der Zonenelemente. Durch das Tragmittel wird die Einsinktiefe des Lattenrostes und somit die Anpassungsfähigkeit an den Körper des Benutzers eingestellt. Durch den Abbau der Spannung am Tragmittel wird eine höhere Flexibilität an den Zonenelementen erzielt, wodurch sich diese bei Bedarf besser an die anatomischen Eigenschaften des Benutzers anpassen können. Das Tragmittel agiert sozusagen als zusätzliche Lagerung und Einstellvorrichtung für die Flexibilität und Anpassungsfähigkeit der Zonenelemente am Lattenrost. Bevorzugt ist vorgesehen, dass zwischen zwei auf einer Längsseite angeordneten Rahmenrollkörpern zumindest ein, vorzugsweise jeweils ein, Zonenelement angerordnet ist. In letzterem Fall ist immer ein Zonenelement zwischen zwei Rahmenrollkörpern angeordnet.

Bei einer vorteilhaften Ausführung der Erfindung ist auf einer Längsseite zumindest ein Stützrollkörper zur Aufnahme des wenigstens einen Tragmittels angeordnet, wobei der Stützrollkörper in einem Bereich unterhalb des Trägerelements eines Zonenelements zwischen zwei Zonenrollkörper angeordnet ist. Dadurch erreicht man in dem Bereich, in dem ein Stützrollkörper vorgesehen ist, eine zusätzliche Stützung des jeweils darüber angeordneten Zonenelementes, wodurch in diesem Bereich des Lattenrosts ein härterer und stabilerer Halt für den Benutzer gegeben ist. Eine solche Stützung kann insbesondere im Bereich des Kopfes, der Schulter und/oder der Lenden von Vorteil sein. Der Stützrollkörper kann dabei auf der Längsseite des Rahmens befestigt sein.

Wenn am Rahmen ein Verstellelement zur Verstellung der Spannung des Tragmittels angeordnet ist, kann der Benutzer selbst die Flexibilität und Anpassungsfähigkeit des Lattenrostes einstellen. Das Verstellelement kann beispielsweise in Form einer Spule, einer Seilklemme, einem elektrischen Antrieb wie z. B. einer Winde oder auch einem Linearmotor ausgebildet sein. Das Verstellelement wirkt sich direkt auf die Spannung des Tragmittels und somit auf die Flexibilität und Anpassungsfähigkeit des Lattenrostes aus und kann durch den Benutzer wie gewünscht eingestellt werden.

Wenn die Längsverspannungsmittel und die Querverspannungsmittel federnd oder elastisch ausgebildet sind und das wenigstens eine Tragmittel statisch, vorzugsweise als Statikseil ohne elastische Eigenschaften, ausgebildet ist, entsteht ein großer Freiheitsgrad für die Zonenelemente aufgrund der elastischen Verspannungsmittel, wodurch dieser Freiheitsgrad durch das statische Tragmittel reduziert werden kann. Die Zonenelemente bleiben unter Belastung durch den Benutzer beweglich, die Beweglichkeit der Zonenelemente kann jedoch über das statische Tragmittel beeinflusst werden.

Gemäß einem weiteren Aspekt der Erfindung ist ein Zonenelement vorgesehen, wobei entlang der Längserstreckung jedes Trägerelementes zumindest zwei Zonenrollkörper zur Lagerung des Zonenelementes an zumindest einem Tragmittel angeordnet sind. Durch die zwei Zonenrollkörper entstehen zwei Auflagepunkte an jeder Seite des Zonenelementes. Ein zu starkes, unkontrolliertes Abkippen des Zonenelementes wird anhand dieser zwei Auflagepunkte verhindert. Somit bleibt das Zonenelement um die Quererstreckung in einem vorgesehenen Bereich drehbar oder abkippbar aufgrund der Verwendung von Zonenrollkörpern. Da diese jedoch voneinander beabstandet sind, wird dennoch eine gewisse Eigenstabilität erzeugt. Es muss keine zusätzliche Führung, beispielsweise in Form eines Zapfens oder Stabes, erfolgen, der in ein korrespondierendes Gegenstück eingreift. Die Stabilität wird durch die jeweils an jeder Seite befindlichen zumindest zwei Zonenrollkörper gemeinsam mit den Längs- und Querspannmitteln erzeugt. Zusätzlich wird die Eigenstabilität durch das Tragmittel erhöht.

Wenn die zumindest zwei Zonenrollkörper an der vom Steg abgewandten Seite der Trägerelemente angeordnet sind, kann der Abstand zwischen dem Zonenelement und dem Rahmen vergrößert werden. Zudem wird der Kontakt zu den am Rahmen befindlichen Rahmenrollkörpern vereinfacht. Somit liegen die Zonenrollkörper und auch die Rahmenrollkörper in derselben vertikalen Ebene und werden durch das zumindest eine Tragmittel miteinander verbunden.

Wenn die zumindest zwei Zonenrollkörper jeweils an einer eigenen Drehachse parallel zu einer Quererstreckung des Zonenrollkörpers gelagert sind, so beeinflussen sich die zwei Zonenrollkörper nicht gegenseitig. Zudem ergibt sich ein Achsabstand zwischen den Drehachsen der zumindest zwei Zonenrollkörpern mit mindestens 80 mm und maximal 220 mm, bevorzugt mindestens 100 mm und maximal 200 mm, besonders bevorzugt mindestens 120 mm und maximal 180 mm. Durch diesen Abstand wird die Eigenstabilität des Zonenelementes erhöht. Würden die Rollen näher aneinander liegen, würden die Zonenelemente eher dazu neigen, zu schwanken oder abzukippen.

Die Geräuschentwicklung bei der Benutzung des Lattenrostes oder Zonenelementes wird zudem reduziert, indem die zumindest zwei Zonenrollkörper im Wesentlichen aus Kunststoffrollen, Holzrollen oder Metallrollen bestehen, wobei die Rollen an wenigstens einem Kugellager drehbar gelagert sind. Eine direkte Lagerung von Rollen an einem Zapfen könnte zu Geräuschen führen. Weiters erhöhen die Kugellager die Leichtgängigkeit bei der Bewegung der Zonenelemente und schaffen ein wartungsfreies System, welches beispielsweise nicht durch Schmiermittel oder dergleichen abgeschmiert werden muss.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: Zonenelement in perspektivischer Ansicht,
- Fig. 2: Lattenrost in der Draufsicht,
- Fig. 3: Lattenrost in der Seitenansicht,
- Fig. 4: Lattenrost - Schnittdarstellung, Blickrichtung Querseite,
- Fig. 5: Detail aus Fig. 2,
- Fig. 6: Detail aus Fig. 3,
- Fig. 7a-7c: schematische Darstellung des Funktionsprinzips des Tragmittels,
- Fig. 8: schematische Darstellung des Funktionsprinzips des beweglichen Zonenelements,
- Fig. 9: schematische Darstellung der Zonenelemente im Rahmen mit Abständen und Verstellelement, und
- Fig. 10a, 10b: eine weitere Ausführungsform des Lattenrosts mit einer Detailansicht.

Fig. 1 zeigt ein Zonenelement 10, bestehend aus zwei gegenüberliegende, parallel zueinander liegende Trägerelemente 13 beabstandet durch zumindest einen Steg 15. Der Steg 15 weist ein Lagerelement 16 zum Anbringen des zumindest einen in der Fig. 1 nicht ersichtlichen Querverspannungsmittel 3 auf und wird am Befestigungsabschnitt 18 am Lagerelement 16 befestigt. Der Steg 15 weist ebenfalls Befestigungsabschnitte 18 auf, an welchen das zumindest eine Längsverspannungsmittel 4 angeschlagen werden kann. An dem Trägerelement 13 befinden sich die Verbundelemente 12. Diese setzen die Latten 11 mit dem Zonenelement 10 in Verbindung. Die Verbundelemente 12 können aus einem elastischen Material hergestellt werden, um die Flexibilität der Latten 11 unterstützen zu können und die Latten 11 relativ zum restlichen Zonenelement 10 beweglich zu machen. Parallel zur Querachse QE, welche sich quer zur Längsachse LE erstreckt, befindet sich die Drehachse D der Zonenrollkörper 14. Diese sind mit einem Achsabstand Z voneinander entfernt.

Fig. 2 zeigt den Lattenrost 1 mit darin angeordneten Zonenelementen 10. Der Lattenrost 1 weist einen Rahmen 2 auf, der aus den Längsseiten 2a und Querseiten 2b besteht. Es können auch zusätzliche Verstärkungsstreben zwischen den gegenüberliegenden Längsseiten 2a und den gegenüberliegenden Querseiten 2b angeordnet sein. Die Zonenelemente 10 sind anhand der Längsverspannungsmittele 4 miteinander verbunden. Jeweils das erste und auch das letzte Glied in der Kette von Zonenelementen 10 ist über weitere Längsverspannungsmittel 4 mit dem Rahmen 2 - genauer genommen mit den Querseiten 2b des Rahmens 2 - verbunden. Parallel hierzu verläuft das Tragmittel 5 auf beiden Seiten. Die Querverspannungsmittele 3 sind an den Längsseiten 2a des Rahmens 2 angeschlagen und erstrecken sich bis zu den an den Zonenelementen 10 angeordneten Lagerelementen 16. Das Detail X der Fig. 2 wird in der Fig. 5 näher erläutert.

Fig. 3 zeigt einen Schnitt durch die Längserstreckung LE des Lattenrostes 1 in der Seitenansicht. Das Tragmittel 5 erstreckt sich von der Querseite 2b bis hin zur gegenüberliegenden, weiteren Querseite 2b auf der anderen Seite des Lattenrostes 1. Dort ist es mit einem Verstellelement 6 verbunden. Durch eine feste Verbindung des Tragmittels 5 an einer Querseite 2b und einer beweglichen Befestigung oder einer verstellbaren Befestigung an der gegenüberliegenden Querseite 2b kann die Spannung am Tragmittel 5 eingestellt werden. Das Tragmittel 5 kontaktiert dabei die Zonenrollkörper 14 und auch die Rahmenrollkörper 7. Es befindet sich jeweils zwischen zwei Rahmenrollkörpern 7 ein Zonenelement 10 mit zumindest zwei Zonenrollkörpern 14. Auf der Oberseite der Trägerelemente 13 sind dabei die Verbundelemente 12 mit den Latten 11 angeordnet. Das Detail Y aus der Fig. 3 wird in der Fig. 6 näher erläutert. Fig. 4 zeigt eine Schnittdarstellung in Blickrichtung auf die Querseite 2b. Die Zonenelemente sind mit einem Abstand Sq von der Längsseite 2a des Rahmens 2 beabstandet. Diese Beabstandung erfolgt durch die Verwendung der nach beiden Seiten hin wirkenden Qerverspannungsmittel 3, welche zwischen Lagerelement 16 und den Längsseiten 2a wirkend angeschlagen sind. Zwischen dem Trägerelement 13 und der Längsseite 2a befinden sich die Zonenrollkörper 14 und die Rahmenrollkörper 7 mit dem dazwischen verlaufenden Tragmittel 5.

Fig. 5 zeigt das Detail X aus der Fig. 2. Dabei ist erkennbar, dass der Längsabstand SL durch die Verspannung hergestellt durch die Längsverspannmittel 4 aufrecht gehalten wird. Zudem wird der Querabstand SQ durch die Querverspannmittel 3 aufrecht erhalten. Der einzige Kontakt zwischen dem Rahmen 2 und den einzelnen Zonenelementen 10 wird über das Tragmittel 5 und die Längsverspannmittel 4 und Querverspannmittel 3 hergestellt. Die Längs- und Querverspannmittel 3, 4 sind dabei über Befestigungselemente 8 am Lagerelement 16 und/oder Steg 15 der Zonenelemente 10 befestigt. Verspannt werden diese ebenfalls über Befestigungselemente 8 mit dem Rahmen 2. In diesem Ausführungsbeispiel weist jedes Zonenelement 10 zwei Stege 15 auf. das Lagerelement 16 verbindet die zwei Stege 15.

Fig. 6 zeigt das Detail Y aus der Fig. 3. Das Verstellelement 6, in diesem Ausführungsbeispiel als Seilklemme ausgebildet, wird zur Verstellung der Spannung am Tragmittel 5 verwendet. Somit kann durch Zug am Tragmittel 5 eine höhere Spannung erzielt werden, welche durch das Verstellelement 6 aufrecht erhalten bleibt. Anstelle einer Seilklemme, wie dargestellt, kann auch ein anderes Verstellelement verwendet werden. Hierfür eignen sich z. B. Rollen, Gewindespanner, Linearmotoren, Winden, Kurbeln oder auch flüssig- oder gasgefüllte Zylinder. Bei Zug am Tragmittel 5 wird auch die Spannung an den Längsverspannungsmittel 4 verändert. Diese erzeugen somit eine Gegenkraft gegen die Spannung des Tragmittels 5 und verhindern unkontrollierte Bewegungen an den Zonenelementen 10. Somit bleibt auch die Positionierung der einzelnen Zonenelemente 10 entlang dem Rahmen 2 oder im Rahmen 2 durch die Längs- und Querverspannungsmittele 3, 4 aufrecht. Es wird dabei jedoch genügend Flexibilität durch die elastischen Quer- und Längsverspannungsmittele 3, 4 hergestellt, um die Beweglichkeit der Zonenelemente 10 nicht zu stark einzuschränken. Es wäre beispielsweise auch möglich, stärkere oder schwächere Quer- und Längsverspannungsmittel 3, 4 zu verwenden, um den Lattenrost 1 an schwerere oder leichtere Benutzer anpassen zu können. Somit wäre es auch von Vorteil, wenn sich die quer- und Längsverspannungsmittel 3, 4 zerstörungsfrei austauschen lassen. Es ist somit möglich, eine gewisse Grundeinstellung des Lattenrostes 1 angepasst an das Körpergewicht auch über die Längs- und Querverspannungsmittel 3, 4 herzustellen, die Feinabstimmung erfolgt über das Tragmittel 5.

Die Figuren 7a, 7b und 7c zeigen die Zonenelemente 10 in unterschiedlichen Höhen relativ zur Längsseite 2a des Rahmens 2. In der Fig. 7a ist erkennbar, wie die Einstellhöhe HE der Zonenelemente 10 relativ zu einer Rahmenunterkante 19 höher ist als beispielsweise in der Fig. 7b. Somit ist die Spannung am Tragmittel 5 in der Fig. 7a höher gewählt als in der Fig. 7b, was sich auf den Freiheitsgrad der Zonenelemente 10 und somit auf die Flexibilität und Anpassungsfähigkeit und Nachgiebigkeit des Lattenrostes 1 niederschlägt.

In der Fig. 7c wird gezeigt, wie die Spannung des Tragmittels 5 so stark abgesenkt wurde, dass sich die Zonenelemente 10 absolut bis zur Rahmenunterkante 19 abgesenkt haben. Dort könnte eventuell eine Anschlagleiste 9 vorgesehen sein, welche es erlaubt, dass die Zonenelemente 10 dort aufliegen können. Die Anpassungsfähigkeit und Flexibilität des Lattenrostes 10 wäre somit deaktiviert, indem das Tragmittel 5 aufgrund der fehlenden Spannung keinen Einfluss mehr auf die Zonenelemente 10 hat und die Zonenelemente 10 unnachgiebig am Anschlag 9 aufliegen. Die Einstellhöhe HE ist dabei gleich Null. Damit könnte beispielsweise erreicht werden, dass der Benutzer sich besser abstützen kann. Es wäre denkbar, zum Beispiel via Knopfdruck oder einem anderen Befehl, sämtliche Zonenelemente 10 komplett abzusenken, um diese aufliegen zu lassen. Der Benutzer kann sich somit aufgrund der fehlenden Nachgiebigkeit der Zonenelemente 10 leichter vom Bett abstützen. Dies ist eventuell gerade für gebrechliche oder ältere Personen sehr vorteilhaft.

Zudem ist eine Deaktivierung der Anpassungsfähigkeit eventuell zum Erhalt eines Referenzwertes als vorteilhaft anzusehen. Der Benutzer kann somit schrittweise, ausgehend von einem Nullwert (keine Anpassungsfähigkeit) bis hin zu einer maximalen Anpassungsfähigkeit seine gewünschte Anpassungsfähigkeit des Lattenrostes 1 erfühlen.

In der Fig. 8 werden schematisch die Freiheitsgrade der einzelnen Zonenelemente 10 gezeigt. Diese sind dabei entlang der Längs- und Quererstreckung des Lattenrostes 1 beweglich gelagert und lassen sich um die Quererstreckung wippend bewegen. Auch leichte Schrägbewegungen hierzu werden über die flexiblen, in Fig. 8 nicht gezeigten Längs- und Querverspannungsmittele 3, 4 ermöglichen. Es kann somit sein, dass sich die einzelnen Zonenelemente 10 zueinander nicht nur parallel sondern auch leicht schräg positionieren können. Diese schräge Positionierung erfolgt über die beidseitige Lagerung der Zonenelemente 10 über die Zonenrollkörper 14. All jene Freiheitsgrade werden durch die Spannung des Tragmittels 5 beeinflusst. Zudem werden die Freiheitsgrade beeinflusst durch die Grundeinstellung, welche auf die Stärke der gewählten elastischen Quer- und Längsverspannungsmittele 3, 4 zurückzuführen ist. Durch das tiefere Einsinken eines Zonenelements beispielsweise im Bereich des Gesäßes kann somit das nächstliegende Zonenelement, beispielsweise an der Hüfte nach oben verfahren, was zu einer gleichmäßigen Unterstützung des Körpers des Benutzers führt. Dies geschieht durch die Verbindung der einzelnen Zonenelemente über das Tragmittel.

Fig. 9 zeigt schematisch den Aufbau des Lattenrostes 1 mit dem Querabstand Sq, dem Längsabstand Sl, der Längserstreckung LE und der Quererstreckung QE. Weiters sind die Längs- und Querverspannungsmittel 3 und 4 ersichtlich. In diesem Ausführungsbeispiel ist ein elektrisch betriebenes Verstellelement 6 vorgesehen, welches über ein Steuerelement 17 geregelt und gesteuert werden kann. Somit kann beispielsweise einfach via Knopfdruck am Steuerelement 17 die gewünschte Spannung am Tragmittel 5 und somit die Flexibilität und Anpassungsfähigkeit des Lattenrostes 1 eingestellt werden. Es können auch Sensoren am Lattenrost, beispielsweise am Verstellelement 6, an den Verspannungsmitteln 3, 4 oder direkt am Tragmittel 5 angeordnet sein, welche das Gewicht des Benutzers ermitteln, woraufhin die Flexibilität und Anpassungsfähigkeit des Lattenrostes 1 über die Erfassung der Daten der Sensoren und deren Weitergabe an das Steuerelement 17 automatisch eingestellt wird. Das Steuerelement 17 kann auch indirekt beispielsweise über eine Fernbedienung gesteuert werden. Anstelle einer Fernbedienung kann auch eine Verbindung, z.B. Bluetooth-Verbindung, mit einem Smartphone oder dergleichen erfolgen, welches beispielsweise ein Programm aufweist, über welches die gewünschten Parameter an das Steuerelement 17 weitergegeben werden können. Diese Verwendung könnte zum Beispiel in einem Hotel oder auch einem Krankenhaus vorteilhaft sein, wo viele unterschiedliche Personen den Lattenrost nutzen und diesen auf die persönlichen Eigenschaften einstellen wollen. Die Einstellung des Lattenrostes 1 oder mehrerer Lattenroste 1 könnte auch zentralisiert über einen Rechner oder dergleichen erfolgen, nachdem die Daten der Person eingegeben wurden.

Die Figuren 10a und 10b zeigen eine Ausführungsform der Erfindung die mit Stützrollkörpern 20 ausgestattet ist, wodurch man eine zusätzliche Stützung für relevante Körperteile erreichen kann. Die Stützrollkörper 20 sind dabei unterhalb jeweils eines Zonenelementes 10 zwischen zwei Zonenrollkörpern 14 angeordnet. Im Ausführungsbeispiel gemäß Fig. 10a erkennt man, dass in jenen Bereichen des Lattenrosts, in denen der Kopf- und der Lendenbereich angeordnet wird, unter dem Trägerelement 13 des Zonenelementes 10 jeweils ein Stützrollkörper 20 angeordnet ist. Durch diese zusätzliche Stützung sinken bei Belastung die Zonenelemente 10 oberhalb der Stützrollkörper 20 weniger stark ein, dadurch kommt es zum einem härterem und stabileren Gegenhalt für den Benutzer in diesen Bereichen.

Die Fig. 10b zeigt das Detail A aus Fig.10a. Es ist erkennbar, dass ein Stützrollkörper 20 im Bereich zwischen zwei Zonenrollkörper 14 unter dem Trägerelement 13 angebracht ist. Die Stützrollkörper 20 sind an den Längsseiten 2a des Rahmens befestigt. Das Tragmittel 5 wird oberhalb des Stützrollkörpers 20 geführt.

### Bezugszeichenliste:

- 1: Lattenrost
- 2: Rahmen
- 2a: Längsseite
- 2b: Querseite
- 3: Querverspannungsmittel
- 4: Längsverspannungsmittel
- 5: Tragmittel
- 6: Verstellelement
- 7: Rahmenrollkörper
- 8: Befestigungselement
- 9: Anschlagleiste
- 10: Zonenelement
- 11: Latte
- 12: Verbundelement
- 13: Trägerelement
- 14: Zonenrollkörper
- 15: Steg
- 16: Lagerelement
- 17: Steuerelement
- 18: Befestigungsabschnitt
- 19: Rahmenunterkante
- 20: Stützrollkörper
- Sq: Querabstand
- SI: Längsabstand
- D: Drehachse
- Z: Achsabstand
- He: Einstellhöhe

## Patentansprüche

1. Lattenrost (1) für ein Liege- oder Sitzmöbel, umfassend:
- einen Rahmen (2) zur Aufnahme zumindest zweier Zonenelemente (10), wobei auf den Zonenelementen zumindest eine Latte (11) angeordnet ist,
- zumindest ein elastisches Längsverspannmittel (4), wobei die Zonenelemente (10) über das Längsverspannungsmittel (4) miteinander und/oder mit einer Querseite (2b) des Rahmens (2) verbunden sind,
- zumindest ein am Rahmen (2) befestigtes Tragmittel (5) zur Lagerung der zumindest zwei Zonenelemente (10) entlang einer Längserstreckung (LE) des Rahmens (2),
**dadurch gekennzeichnet, dass** zumindest ein elastisches Querverspannungsmittel (3) vorgesehen ist, wobei die Zonenelemente (10) über zumindest ein Querverspannungsmittel (3) mit einer Längsseite (2a) des Rahmens (2) verbunden sind.

2. Lattenrost nach Anspruch 1, **dadurch gekennzeichnet, dass** zwischen jedem der zumindest zwei Zonenelemente (10) zumindest zwei elastische Längsverspannungsmittel (4) angeordnet sind, wobei die so miteinander verbundenen, zumindest zwei Zonenelemente (10) durch zumindest zwei weitere Längsverspannungsmittel (4) mit den zwei gegenüberliegenden Querseiten (2b) des Rahmens (2) verbunden sind.

3. Lattenrost nach Anspruch 1 oder 2, **dadurch gekennzeichnet, dass** die Längsverspannungsmittel (4) und die Querverspannungsmittel (3) durch ummantelte Gummiseile und/oder Federelemente ausgebildet sind, welche über wenigstens ein Befestigungselement (8) mit dem Rahmen (2) und/oder einem Zonenelement (10) verbunden sind.

4. Lattenrost nach einem der Ansprüche 1 bis 3, **dadurch gekennzeichnet, dass** jedes Zonenelement (10) durch zumindest zwei gegenüberliegende Trägerelemente (13) ausgebildet wird, wobei die Trägerelemente (13) miteinander durch zumindest einen Steg (15) verbunden sind.

5. Lattenrost nach einem der Ansprüche 1 bis 4, **dadurch gekennzeichnet, dass** jedes Zonenelement (10) zumindest ein, vorzugsweise am zumindest einen Steg (15) angeordnetes, Lagerelement (16) zur Aufnahme des zumindest einen Querverspannungsmittels (3) und/oder des zumindest einen Längsverspannungsmittels (4) aufweist.

6. Lattenrost nach einem der Ansprüche 1 bis 5, **dadurch gekennzeichnet, dass** jedes der zwei Zonenelemente (10) wenigstens ein, vorzugweise elastisches, Verbundelement (12) zur Aufnahme der wenigstens einen Latte (11) aufweist.

7. Lattenrost nach einem der Ansprüche 1 bis 6, **dadurch gekennzeichnet, dass** durch die Abspannung der zumindest zwei Zonenelemente (10) im Rahmen (2) ein Querabstand (Sq) und ein Längsabstand (SI) zwischen den wenigstens zwei Zonenelementen (10) und dem Rahmen (2) herstellbar ist, wodurch ein mittelbarer Kontakt zwischen dem Rahmen (2) und den zumindest zwei Zonenelementen (10) verhindert wird.

8. Lattenrost nach einem der Ansprüche 1 bis 7, **dadurch gekennzeichnet, dass** der Rahmen (2) durch die zwei Längsseiten (2a) ausgebildet wird, welche sich parallel gegenüberliegend entlang der Längserstreckung (LE) des Rahmens (2) erstrecken und durch zwei parallel gegenüberliegende Querseiten (2b) voneinander beabstandet werden.

9. Lattenrost nach Anspruch 8, **dadurch gekennzeichnet, dass** entlang der Längsseite (2a) und entlang der Längserstreckung (LE) eine Mehrzahl von Rahmenrollkörpern (7) zur Aufnahme des wenigstens einen Tragmittels (5) angeordnet sind, wobei vorzugsweise zumindest ein Zonenelement (10) zwischen zwei, auf einer Längsseite (2a) angeordneten Rahmenrollkörpern (7) angeordnet ist.

10. Lattenrost nach Anspruch 9, **dadurch gekennzeichnet, dass** auf der Längsseite (2a) zumindest ein, vorzugsweise mehrere, Stützrollkörper (20) angeordnet ist oder sind, wobei der oder die Stützrollkörper (20) in einem Bereich unterhalb eines Trägerelements (13) eines Zonenelements (10), vorzugsweise zwischen zwei Zonenrollkörper (14), angeordnet ist oder sind.

11. Lattenrost nach einem der Ansprüche 1 bis 10, **dadurch gekennzeichnet, dass** am Rahmen (2) ein Verstellelement (6) zur Verstellung der Spannung des Tragmittels (5) angeordnet ist.

12. Lattenrost nach einem der Ansprüche 1 bis 11, **dadurch gekennzeichnet, dass** die Längsverspannungsmittel (4) und die Querverspannungsmittel (3) federnd oder elastisch ausgebildet sind und das wenigstens eine Tragmittel (5) statisch, vorzugsweise als Statikseil ohne elastische Eigenschaften, ausgebildet ist.

## Claims

1. A slatted frame (1) for a reclining or seating furniture article, including:
- a frame (2) for receiving at least two zone elements (10), wherein at least one slat (11) is arranged on the zone elements,
- at least one elastic longitudinal bracing means (4), wherein the zone elements (10) by way of the longitudinal bracing means (4) are connected together and/or are connected to a transverse side (2b) of the frame (2),
- at least one carrier means (5) fixed to the frame (2) for mounting the at least two zone elements (10) along a longitudinal extent (LE) of the frame (2),
**characterised in that** there is provided at least one elastic transverse bracing means (3), wherein the zone elements (10) are connected to a longitudinal side (2a) of the frame (2) by way of at least one transverse bracing means (3).

2. The slatted frame according to claim 1, **characterised in that** at least two elastic longitudinal bracing means (4) are arranged between each of the at least two zone elements (10), wherein the at least two zone elements (10) connected together in that way are connected by at least two further longitudinal bracing means (4) to the two opposite transverse sides (2b) of the frame (2).

3. The slatted frame according to claim 1 or claim 2, **characterised in that** the longitudinal bracing means (4) and the transverse bracing means (3) are formed by encased rubber cables and/or spring elements which are connected to the frame (2) and/or a zone element (10) by way of at least one fixing element (8).

4. The slatted frame according to one of claims 1 to 3, **characterised in that** each zone element (10) is formed by at least two mutually opposite carrier elements (13), wherein the carrier elements (13) are connected together by at least one bar (15).

5. The slatted frame according to one of claims 1 to 4, **characterised in that** each zone element (10) has at least one mounting element (16), preferably arranged at the at least one bar (15), for receiving the at least one transverse bracing means (3) and/or the at least one longitudinal bracing means (4).

6. The slatted frame according to one of claims 1 to 5, **characterised in that** each of the two zone elements (10) has at least one, preferably elastic, connecting element (12) for receiving the at least one slat (11).

7. The slatted frame according to one of claims 1 to 6, **characterised in that** a transverse spacing (Sq) and a longitudinal spacing (Sl) can be produced between the at least two zone elements (10) and the frame (2) by the bracing of the at least two zone elements (10) in the frame (2), whereby indirect contact between the frame (2) and the at least two zone elements (10) is prevented.

8. The slatted frame according to one of claims 1 to 7, **characterised in that** the frame (2) is formed by the two longitudinal sides (2a) which extend in parallel mutually opposite relationship along the longitudinal extent (LE) of the frame (2) and are spaced from each other by two parallel mutually opposite transverse sides (2b).

9. The slatted frame according to claim 8, **characterised in that** a plurality of frame rolling bodies (7) for receiving the at least one carrier means (5) are arranged along the longitudinal side (2a) and along the longitudinal extent (LE), wherein preferably at least one zone element (10) is arranged between two frame rolling bodies (7) arranged on a longitudinal side (2a).

10. The slatted frame according to claim 9, **characterised in that** at least one, preferably a plurality of, support rolling bodies (20) is or are arranged on the longitudinal side (2a), wherein the support rolling body or bodies (20) is or are arranged in a region below a carrier element (13) of a zone element (10), preferably between two zone rolling bodies (14).

11. The slatted frame according to one of claims 1 to 10, **characterised in that** an adjusting element (6) for adjusting the tension of the carrier means (5) is arranged on the frame (2) .

12. The slatted frame according to one of claims 1 to 11, **characterised in that** the longitudinal bracing means (4) and the transverse bracing means (3) are of a resilient or elastic nature and the at least one carrier means (5) is of a static configuration, preferably in the form of a static cable without elastic properties.

## Revendications

1. Caillebottis (1) pour un meuble de couchage ou d'assise comprenant :
- un cadre (2) pour la réception au moins de deux éléments de zone (10), dans lequel au moins une latte (11) est agencée sur les éléments de zone,
- au moins un moyen de renforcement longitudinal (4) élastique, dans lequel les éléments de zone (10) sont reliés par le biais du moyen de renforcement longitudinal (4) l'un à l'autre et/ou à un côté transversal (2b) du cadre (2),
- au moins un moyen porteur (5) fixé au cadre (2) pour le logement des au moins deux éléments de zone (10) le long d'une étendue longitudinale (LE) du cadre (2),
**caractérisé en ce qu'**au moins un moyen de renforcement transversal (3) élastique est prévu, dans lequel les éléments de zone (10) sont reliés par le biais d'au moins un moyen de renforcement transversal (3) à un côté longitudinal (2a) du cadre (2).

2. Caillebottis selon la revendication 1, **caractérisé en ce qu'**au moins deux moyens de renforcement longitudinaux (4) élastiques sont agencés entre chacun des au moins deux éléments de zone (10), dans lequel les au moins deux éléments de zone (10) reliés ainsi l'un à l'autre sont reliés par au moins deux autres moyens de renforcement longitudinaux (4) aux deux côtés transversaux (2b) opposés du cadre (2).

3. Caillebottis selon la revendication 1 ou 2, **caractérisé en ce que** les moyens de renforcement longitudinaux (4) et les moyens de renforcement transversaux (3) sont réalisés par des câbles en caoutchouc et/ou des éléments de ressort enrobés qui sont reliés par le biais d'au moins un élément de fixation (8) au cadre (2) et/ou à un élément de zone (10).

4. Caillebottis selon l'une quelconque des revendications 1 à 3, **caractérisé en ce que** chaque élément de zone (10) est réalisé par au moins deux éléments porteurs (13) opposés, dans lequel les éléments porteurs (13) sont reliés l'un à l'autre par au moins une nervure (15).

5. Caillebottis selon l'une quelconque des revendications 1 à 4, **caractérisé en ce que** chaque élément de zone (10) présente au moins un élément de palier (16) agencé de préférence au niveau d'au moins une nervure (15) pour la réception de l'au moins un moyen de renforcement transversal (3) et/ou de l'au moins un moyen de renforcement longitudinal (4).

6. Caillebottis selon l'une quelconque des revendications 1 à 5, **caractérisé en ce que** chacun des deux éléments de zone (10) présente au moins un élément composite (12), de préférence élastique, pour la réception de l'au moins une latte (11).

7. Caillebottis selon l'une quelconque des revendications 1 à 6, **caractérisé en ce qu'**une distance transversale (Sq) et une distance longitudinale (SI) entre les au moins deux éléments de zone (10) et le cadre (2) peut être établie par l'ancrage des au moins deux éléments de zone (10) dans le cadre (2), selon lequel un contact direct entre le cadre (2) et les au moins deux éléments de zone (10) est empêché.

8. Caillebottis selon l'une quelconque des revendications 1 à 7, **caractérisé en ce que** le cadre (2) est formé par les deux côtés longitudinaux (2a) qui s'étendent parallèlement à l'opposé le long de l'étendue longitudinale (LE) du cadre (2) et sont espacés l'un de l'autre par deux côtés transversaux (2b) opposés parallèlement.

9. Caillebottis selon la revendication 8, **caractérisé en ce qu'**une pluralité de corps roulants de cadre (7) sont agencés pour la réception de l'au moins un moyen porteur (5) le long du côté longitudinal (2a) et le long de l'étendue longitudinale (LE), dans lequel de préférence au moins un élément de zone (10) est agencé entre deux corps roulants de cadre (7) agencés sur un côté longitudinal (2a).

10. Caillebottis selon la revendication 9, **caractérisé en ce qu'**au moins un, de préférence plusieurs corps roulants d'appui (20) est ou sont agencé(s) sur le côté longitudinal (2a), dans lequel le ou les corps roulants d'appui (20) est ou sont agencé(s) dans une zone en dessous d'un élément porteur (13) d'un élément de zone (10), de préférence entre deux corps roulants de zone (14).

11. Caillebottis selon l'une quelconque des revendications 1 à 10, **caractérisé en ce qu'**un élément de réglage (6) pour le réglage de la tension du moyen porteur (5) est agencé au niveau du cadre (2).

12. Caillebottis selon l'une quelconque des revendications 1 à 11, **caractérisé en ce que** les moyens de renforcement longitudinaux (4) et les moyens de renforcement transversaux (3) sont réalisés sur ressort ou de manière élastique et l'au moins un moyen porteur (5) est réalisé de manière statique, de préférence comme câble statique sans propriétés élastiques.
